# EUROPÄISCHE PATENTSCHRIFT

(11) **EP 3 619 014 B1**
(45) Veröffentlichungstag und Bekanntmachung des Hinweises auf die Patenterteilung: **19.11.2025**
(21) Anmeldenummer: 18721789.8
(22) Anmeldetag: 02.05.2018
(51) Int. Cl.: B26D 7/01, B26D 7/18, B26D 5/00

(54) **GREIFERVORRICHTUNG ZUM GREIFEN VON AUFZUSCHNEIDENDEN LEBENSMITTELRIEGELN, AUFSCHNEIDEVORRICHTUNG FÜR LEBENSMITTELRIEGEL, VERFAHREN**
GRIPPING DEVICE FOR GRIPPING BLOCKS OF FOOD TO BE SLICED, SLICING DEVICE FOR BLOCKS OF FOOD, METHOD
DISPOSITIF DE PRÉHENSION DESTINÉ À LA PRÉHENSION DE BARRES DE PRODUITS ALIMENTAIRES À DÉCOUPER, DISPOSITIF DE DÉCOUPE POUR BARRES DE PRODUITS ALIMENTAIRES, PROCÉDÉ

(30) Priorität: 05.05.2017 DE 102017207606
(43) Veröffentlichungstag der Anmeldung: 11.03.2020
(73) Patentinhaber: GEA Food Solutions Germany GmbH, 35216 Biedenkopf-Wallau (DE)
(72) Erfinder: MERK, Andreas, 87439 Kempten (DE)
(74) Vertreter: Kutzenberger Wolff & Partner
(86) Internationale Anmeldenummer: PCT/EP2018/061218
(87) Internationale Veröffentlichungsnummer: WO 2018/202722

(56) Entgegenhaltungen:
- EP-A1- 2 532 495
- WO-A1-2012/041491

## Beschreibung

### Stand der Technik

Die vorliegende Erfindung geht aus von einer Greifervorrichtung zum Greifen von aufzuschneidenden Lebensmittelriegeln, wobei die Greifervorrichtung eine Produkterkennungsvorrichtung umfasst, wobei die Produkterkennungsvorrichtung mindestens einen Ausstoßer aufweist.

Solche Greifervorrichtungen sind aus dem Stand der Technik bekannt und werden insbesondere in Aufschneidevorrichtungen verwendet, um Lebensmittelriegel, beispielsweise Wurst-, Schinken-, Fleisch- und Käseriegel, zu greifen und festzustellen bzw. zu fixieren. Solche Aufschneidevorrichtungen werden auch als "Slicer" oder "Hochleistungsslicer" bezeichnet.

Zur Feststellung eines aufzuschneidenden Lebensmittelriegels wird typischerweise ein Greifmechanismus mit dem Lebensmittelriegel in Kontakt gebracht oder dringt lokal in diesen ein. Dazu bedarf es einer Möglichkeit, um zu detektieren bzw. zu erkennen, wann die Greifervorrichtung genügend nah an einem Lebensmittelriegel positioniert ist, damit der Greifmechanismus im richtigen Moment ausgelöst werden kann. Im Folgenden kann der Lebensmittelriegel dann aufgeschnitten werden.

Eine solche Greiferanordnung ist beispielsweise aus der Druckschrift EP 2 532 495 A1, die die Basis für den Oberbegriff des Anspruchs 1 bildet, bekannt. Typischer Weise wird der Lebensmittelriegel über ein im Zuge des mechanischen Kontaktes zwischen Greifervorrichtung und Lebensmittelriegel ansteigendes Drehmoment detektiert. Solche und ähnliche Greifervorrichtungen und Verfahren haben allerdings den Nachteil, dass eine vergleichsweise große Kraft auf den Lebensmittelriegel wirkt bis dieser erkannt/detektiert wird. Dies kann einerseits dazu führen, dass Lebensmittelriegel beschädigt oder gar zerstört werden. Außerdem kann es dazu führen, dass weiche und/oder leichte Lebensmittelriegel weggedrückt werden. Des Weiteren ist es bei derartigen Verfahren und Maschinen nachteilig, dass (insbesondere weiche) Lebensmittelriegeln selbst nach Optimierung der Prozessparameter nicht immer erkannt werden können, was den Aufschneideprozess teils erheblich stört.

Ein weiterer Greifer für den Einsatz in einer Schneidemaschine ist ferner aus der Druckschrift WO 2012 / 041 491 A1 bekannt, welcher auf der Nutzung von Unterdruck mittels einer deformierbaren Membran basiert.

### Offenbarung der Erfindung

Es ist eine Aufgabe der vorliegenden Erfindung eine Greifervorrichtung bereitzustellen, die ein zuverlässiges und schnelles Greifen für aufzuschneidende Lebensmittelriegel ermöglicht.

Die Aufgabe der vorliegenden Erfindung werden gelöst durch eine Greifervorrichtung zum Greifen von aufzuschneidenden Lebensmittelriegeln, wobei die Greifervorrichtung eine Produkterkennungsvorrichtung umfasst, wobei die Produkterkennungsvorrichtung mindestens einen Ausstoßer aufweist, dadurch gekennzeichnet, dass die Produkterkennungsvorrichtung ein mit dem Ausstoßer in Wirkverbindung stehendes Durchflussmessgerät umfasst.

Hierdurch ist es erfindungsgemäß möglich, dass verschiedene Arten von Lebensmittelriegeln, beispielsweise sowohl harte als auch weiche Lebensmittelriegel, präzise erkannt bzw. detektiert werden können. Es ist erfindungsgemäß möglich, dass die Produkterkennung (also die Detektion eines aufzuschneidenden Lebensmittelriegels bzw. die Lebensmittelriegelerkennung) unter Zuhilfenahme eines Ausstoßers, welcher Teil einer Produkterkennungsvorrichtung ist, und eines Durchflussmessgeräts vollzogen wird. Hierfür steht der Ausstoßer insbesondere in einem Wirkungszusammenhang mit dem Durchflussmessgerät. Erfindungsgemäß ist es möglich, dass selbst weiche Lebensmittelriegel zuverlässig erkannt werden und im Folgenden fixiert und aufgeschnitten werden können. Die Schaltzweit des Greifens eines Lebensmittelriegels kann erfindungsgemäß dadurch in vorteilhafter Weise beispielsweise auf unter 50 Millisekunden reduziert werden, was einen erheblichen Vorteil gegenüber aus dem Stand der Technik bekannten Vorrichtungen mit sich bringt und das Aufschneiden von Lebensmittelriegeln unterschiedlichster Zusammensetzung aufschnelle und kostengünstige Weise ermöglicht. Die Wirkverbindung umfasst insbesondere eine Fluidverbindung, so dass die Produkterkennungsvorrichtung insbesondere ein mit dem Ausstoßer in Fluidverbindung stehendes Durchflussmessgerät umfasst.

Vorteilhafte Ausgestaltungen und Weiterbildungen der Erfindung sind den Unteransprüchen, sowie der Beschreibung unter Bezugnahme auf die Zeichnungen entnehmbar.

Erfindungsgemäß ist es vorgesehen, dass das Durchflussmessgerät dazu ausgebildet ist, einen durch eine Bewegung des Ausstoßers, insbesondere relativ zu einer Führkomponente der Greifervorrichtung, verursachten Volumenstrom zu detektieren.

Hierdurch ist es gemäß einer bevorzugten Ausführungsform der vorliegenden Erfindung möglich, dass das Durchflussmessgerät zur Detektion eines Volumenstroms von mindestens einem Fluid und/oder Fluidgemischen, insbesondere von mindestens einem Gas und/oder Gasgemischen, bevorzugt von Luft, ausgebildet ist. Typischer Weise findet zuerst eine Annäherung der Greifervorrichtung (oder eine Annäherung eines Teiles der Greifervorrichtung) an einen aufzuschneidenden Lebensmittelriegel statt. Gemäß einer Ausführungsform der Erfindung wird, wenn der Ausstoßer der Greifervorrichtung mit dem Lebensmittelriegel in Kontakt kommt, die relative Bewegung zwischen dem Ausstoßer und dem Lebensmittelriegel mechanisch gestoppt und der Ausstoßer bewegt sich stattdessen (gemeinsam mit dem Lebensmittelriegel) relativ zu anderen Komponenten der Greifervorrichtung (beispielsweise relativ zu einer Führkomponente der Greifervorrichtung, in der der Ausstoßer beweglich angeordnet sein kann). Durch die relative Bewegung des Ausstoßers mit Blick auf andere Komponenten der Greifervorrichtung, insbesondere nachdem ein mechanischer Kontakt zwischen Ausstoßer und Lebensmittelriegel entstanden ist, wird gemäß einer Ausführungsform der Erfindung ein Volumenstrom erzeugt, welcher durch das Durchflussmessgerät (bzw. das Volumenstrommessgerät) messbar bzw. detektierbar ist.

Erfindungsgemäß ist es vorgesehen, dass mithilfe des detektierten Volumenstroms eine Bewegung des Ausstoßers messbar ist.

Hierdurch ist es gemäß einer bevorzugten Ausführungsform der vorliegenden Erfindung möglich, dass anhand des detektierten Volumenstroms ein Rückschluss auf die relative Bewegung des Ausstoßers im Falle des Kontaktes zu einem Lebensmittelriegel gezogen werden kann (bzw. mithilfe des detektierten Volumenstroms die relative Bewegung des Ausstoßers ermittelbar ist) und somit auf das Vorhandensein eines mechanischen Kontaktes zwischen dem Ausstoßer und dem Lebensmittelriegel. Hierdurch ist es insbesondere möglich, dass es bereits im Falle von vergleichsweise kleinen Kräften, die auf den Ausstoßer wirken, möglich ist, den Kontakt zwischen dem Lebensmittelriegel und dem Ausstoßer zu detektieren. Dies führt insbesondere zu einem zuverlässigen Erkennen der Lebensmittelriegel und ermöglicht gleichzeitig hohe Prozessgeschwindigkeiten. Insbesondere ist es dadurch möglich, dass auch weiche Lebensmittelriegel nur wenig deformiert werden (dadurch, dass nur eine geringe Kraft für die Detektion des Lebensmittelriegels nötig ist) und dennoch zuverlässig erkennbar sind.

Gemäß einer bevorzugten Ausführungsform der vorliegenden Erfindung ist es vorgesehen, dass der Ausstoßer Teil der Greifervorrichtung, insbesondere Teil eines Greifmechanismus der Greifervorrichtung, ist.

Hierdurch ist es gemäß einer bevorzugten Ausführungsform der vorliegenden Erfindung möglich, dass der Ausstoßer selbst einen Mechanismus aufweist (beispielsweise einen pneumatischen oder mechanischen), der, nach Detektion des Kontaktes zwischen Ausstoßer und Lebensmittelriegel, zumindest Teil eines Greifmechanismus ist, mithilfe dessen der Lebensmittelriegel gegriffen (bzw. festgestellt/festgehalten) wird.

Gemäß einer bevorzugten Ausführungsform der vorliegenden Erfindung ist es vorgesehen, dass ein Mittel zur Auswertung einer Messgröße des Durchflussmessgerätes und zur Steuerung eines Greifmechanismus der Greifervorrichtung vorgesehen ist.

Gemäß einer bevorzugten Ausführungsform der vorliegenden Erfindung ist es vorgesehen, dass - unter Zuhilfenahme des Mittels - der Greifmechanismus der Greifervorrichtung zum Greifen des Lebensmittelriegels ausgebildet ist, insbesondere bei Überschreitung eines festlegbaren Schwellwertes der Messgröße.

Hierdurch ist es gemäß einer bevorzugten Ausführungsform der vorliegenden Erfindung möglich, dass unter Zuhilfenahme des Mittels zur Auswertung einer Messgröße des Durchflussmessgerätes und zur Steuerung eines Greifmechanismus der gemessene Volumenstrom ausgewertet werden kann. Es ist insbesondere möglich, dass mithilfe des Mittels zur Auswertung einer Messgröße des Durchflussmessgerätes und zur Steuerung eines Greifmechanismus der gemessene Wert des Volumenstroms mit einem festlegbaren Schwellwert verglichen wird. Dadurch ist es möglich, dass, bei Feststellung einer Überschreitung des Schwellwerts, ein Greifmechanismus der Greifvorrichtung aktiviert wird und den detektierten Lebensmittelriegel greift bzw. festhält. Hierzu ist es insbesondere möglich, dass das Mittel zur Auswertung einer Messgröße des Durchflussmessgerätes und zur Steuerung eines Greifmechanismus ein Steuerungselement umfasst, mithilfe dessen der Greifmechanismus ansteuerbar und aktivierbar sowie optional auch deaktivierbar ist.

Erfindungsgemäß ist es vorgesehen, dass die Bewegung des Ausstoßers durch den Kontakt mit einem Lebensmittelriegel bedingt wird, wobei der Ausstoßer derart ausgebildet ist, dass der Ausstoßer - im Falle des Kontakts mit dem Lebensmittelriegel - ein Volumen verkleinert, wobei die Verkleinerung des Volumens zumindest teilweise den Volumenstrom bedingt.

Hierdurch ist es gemäß einer bevorzugten Ausführungsform der vorliegenden Erfindung in vorteilhafter Weise möglich, dass der Ausstoßer, sobald er in Kontakt mit einem aufzuschneidenden Lebensmittelriegel kommt, relativ zu anderen Komponenten der Greifervorrichtung bewegt wird und dabei in ein Volumen eingeführt/hineinbewegt wird (beispielsweise relativ zu Führkomponenten den Greifervorrichtung, die insbesondere zur Führung des Ausstoßers ausgebildet sein können), welches dadurch verkleinert wird. Dadurch ist es möglich, dass ein Fluid oder Fluidgemisch (beispielsweise Luft), welches in dem Volumen angeordnet ist, zumindest teilweise verdrängt wird. In vorteilhafter Weise ist es somit möglich, dass ein Volumenstrom in Gang gesetzt wird, welcher mithilfe des Durchflussmessgeräts detektierbar/messbar ist.

Gemäß einer bevorzugten Ausführungsform der vorliegenden Erfindung ist es vorgesehen, dass das Durchflussmessgerät zumindest teilweise an und/oder in einer Zuleitung des Volumens angeordnet ist.

Hierdurch ist es gemäß einer bevorzugten Ausführungsform der vorliegenden Erfindung in vorteilhafter Weise möglich, dass eine Wirkverbindung bzw. ein Wirkungszusammenhang zwischen dem Ausstoßer und dem Durchflussmessgerät besteht.

Ein weiterer Gegenstrand der vorliegenden Erfindung ist eine Aufschneidevorrichtung für Lebensmittelriegel, wobei die Aufschneidevorrichtung mindestens eine Produktzuführung zum Zuführen der Lebensmittelriegel und eine Greifervorrichtung gemäß einer Ausführungsform der vorliegenden Erfindung umfasst.

Die erfindungsgemäße Aufschneidevorrichtung hat gegenüber dem Stand der Technik analog alle bereits im Zusammenhang mit der vorstehend beschriebenen erfindungsgemäßen Greifervorrichtung erläuterten Vorteile. Insbesondere ist es in vorteilhafter Weise möglich, dass die Aufschneidevorrichtung eine Produktzuführung umfasst mithilfe derer die Lebensmittelriegel in die Aufschneidevorrichtung eingebracht werden können, so dass die Greifervorrichtung die aufzuschneidenden Lebensmittelriegel im Folgenden greifen kann.

Weiterhin offenbart wird eine Produkterkennungsvorrichtung für eine Greifervorrichtung zum Greifen von aufzuschneidenden Lebensmittelriegeln, wobei die Produkterkennungsvorrichtung mindestens einen Ausstoßer aufweist, dadurch gekennzeichnet, dass die Produkterkennungsvorrichtung ein mit dem Ausstoßer in Wirkverbindung stehendes Durchflussmessgerät umfasst.

Die Produkterkennungsvorrichtung hat gegenüber dem Stand der Technik analog die bereits im Zusammenhang mit der vorstehend beschriebenen erfindungsgemäßen Greifervorrichtung erläuterten Vorteile.

Ferner ist ein weiterer Gegenstand der vorliegenden Erfindung ein Verfahren zum Greifen eines aufzuschneidenden Lebensmittelriegels mittels einer erfindungsgemäßen Greifervorrichtung für aufzuschneidende Lebensmittelriegel, wobei die Greifervorrichtung eine Produkterkennungsvorrichtung umfasst, wobei die Produkterkennungsvorrichtung mindestens einen Ausstoßer aufweist, dadurch gekennzeichnet, dass die Produkterkennungsvorrichtung ein mit dem Ausstoßer in Wirkverbindung stehendes Durchflussmessgerät umfasst.

Das erfindungsgemäße Verfahren hat gegenüber dem Stand der Technik analog alle bereits im Zusammenhang mit der vorstehend beschriebenen erfindungsgemäßen Greifervorrichtung erläuterten Vorteile. Insbesondere ist es erfindungsgemäß möglich, dass die Erkennung von aufzuschneidenden Lebensmittelriegeln auf besonders schnelle und kostengünstige Weise ermöglicht wird, wobei es möglich ist, die auf die Lebensmittelriegel während der Erkennung oder dem folgenden Aufschneiden wirkende Kraft vergleichsweise gering zu halten.

Gemäß einer bevorzugten Ausführungsform der vorliegenden Erfindung ist es vorgesehen, dass mithilfe des Durchflussmessgerätes ein durch eine Bewegung des Ausstoßers, insbesondere relativ zu einer Führkomponente der Greifervorrichtung, verursachter Volumenstrom detektiert wird.

Gemäß einer bevorzugten Ausführungsform der vorliegenden Erfindung ist es vorgesehen, dass ein Mittel zur Auswertung einer Messgröße des Durchflussmessgerätes und zur Steuerung eines Greifmechanismus der Greifervorrichtung vorgesehen ist, wobei die Greifervorrichtung zumindest teilweise eine Relativbewegung in Richtung des Lebensmittelriegels vollzieht, insbesondere unter Zuhilfenahme eines Mittels zum Antrieb, wobei die Relativbewegung in Folge einer Detektion einer Überschreitung eines festlegbaren Schwellwertes durch die Messgröße gestoppt wird.

Hierdurch ist es gemäß einer bevorzugten Ausführungsform der vorliegenden Erfindung in vorteilhafter Weise möglich, dass die Greifervorrichtung (oder zumindest ein Teil der Greifervorrichtung), beispielsweise im Sinne eines Suchvorgangs, auf den Lebensmittelriegel zubewegt wird (es also eine Relativbewegung zwischen dem Lebensmittelriegel und der Greifervorrichtung gibt). Hierfür ist es möglich, dass ein Mittel zum Antrieb vorhanden ist, welches der Greifervorrichtung oder dem Lebensmittelriegel zugeordnet ist oder an der Greifervorrichtung oder dem Lebensmittelriegel angeordnet ist, wobei unter Zuhilfenahme des Mittels zum Antrieb die Relativbewegung zwischen der Greifervorrichtung und dem Lebensmittelriegel ausgeführt wird. Insbesondere ist es möglich, dass die Annährung (Relativbewegung) mithilfe des Mittels zur Auswertung einer Messgröße des Durchflussmessgerätes und zur Steuerung eines Greifmechanismus der Greifervorrichtung gestoppt wird, sobald die Messgröße des Durchflussmessgeräts einen festlegbaren Schwellwert überschreitet und das Mittel zur Auswertung einer Messgröße des Durchflussmessgerätes und zur Steuerung eines Greifmechanismus der Greifervorrichtung und/oder das Durchflussmessgerät diese Überschreitung detektiert.

Gemäß einer bevorzugten Ausführungsform der vorliegenden Erfindung ist es vorgesehen, dass der Greifmechanismus der Greifervorrichtung den Lebensmittelriegel in Folge der Detektion der Überschreitung des festlegbaren Schwellwertes durch die Messgröße greift.

Hierdurch ist es gemäß einer bevorzugten Ausführungsform der vorliegenden Erfindung in vorteilhafter Weise möglich, dass der Greifmechanismus aktiviert wird und den Lebensmittelriegel greift, nachdem mithilfe des Mittels zur Auswertung einer Messgröße des Durchflussmessgerätes und zur Steuerung eines Greifmechanismus festgellt wird, dass die Messgröße des Durchflussmessgeräts einen festlegbaren Schwellwert überschreitet. Insbesondere ist es möglich, dass der Greifmechanismus der Greifervorrichtung den Lebensmittelriegel greift, nachdem und/oder während die Bewegung der Greifervorrichtung in Richtung des Lebensmittelriegels gestoppt wird.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figur 1: zeigt schematisch eine Greifervorrichtung gemäß einer beispielhaften Ausführungsform der vorliegenden Erfindung.

### Ausführungsformen der Erfindung

In **Figur 1** ist schematisch eine Greifervorrichtung 20 gemäß einer beispielhaften Ausführungsform der vorliegenden Erfindung gezeigt. Die Greifervorrichtung 20 ist zum Greifen von aufzuschneidenden Lebensmittelriegeln 2 als Teil einer Aufschneidevorrichtung bzw. Aufschneidemaschine für Lebensmittelriegel 2 (auch "Slicer" oder "Hochleistungsslicer" genannt) vorgesehen. Die Greifervorrichtung 20 umfasst eine Produkterkennungsvorrichtung 1, wobei die Produkterkennungsvorrichtung 1 einen Ausstoßer 3 aufweist. Es ist ebenso denkbar, dass die Produkterkennungsvorrichtung 1 eine Vielzahl von Ausstoßern 3 aufweist. Ferner umfasst die Produkterkennungsvorrichtung 1 ein Durchflussmessgerät 4, welches in Wirkverbindung mit dem Ausstoßer 3 steht. Um einen aufzuschneidenden Lebensmittelriegel 2 zu fixieren bzw. zu greifen, wird die Greifervorrichtung 20 zuerst auf den Lebensmittelriegel 2 zubewegt (bzw. der Lebensmittelriegel 2 wird auf die Greifervorrichtung 20 zubewegt), insbesondere durch ein Mittel zum Antrieb, welches der Greifervorrichtung 20 oder dem Lebensmittelriegel 2 zugeordnet ist oder an der Greifervorrichtung 20 oder dem Lebensmittelriegel 2 angeordnet ist. Dieser Vorgang ist durch den Pfeil 2, welcher die relative Bewegung (Relativbewegung) zwischen den Lebensmittelriegel 2 und der Greifervorrichtung 20 symbolisiert, dargestellt. Sobald ein mechanischer Kontakt zwischen dem Lebensmittelriegel 2 und dem Ausstoßer 3 der Greifervorrichtung 20 (bzw. der Produkterkennungsvorrichtung 1 der Greifervorrichtung 20) vorhanden ist, wird der Ausstoßer 3 durch den Lebensmittelriegel 2 in das Volumen 6 hineinbewegt bzw. hineingedrückt (da der Lebensmittelriegel 2 und die Greifervorrichtung 20 vorerst weiter aufeinander zubewegt werden). Voraussetzung hierfür ist, dass der Ausstoßer 3 dafür zumindest teilweise ausgefahren ist, also die Möglichkeit vorhanden ist, dass der Ausstoßer 3 in das Volumen 6 hineinbewegbar ist. Sobald der Ausstoßer 3 in das Volumen 6 hineinbewegt wird, wird Luft aus dem kleiner werden Volumen 6 verdrängt bzw. eine Luftbewegung aus dem Volumen 6 durch die Zuleitung 7 (also ein Volumenstrom 10) in Gang gesetzt. Der Volumenstrom 10 ist in Figur 2 durch die gestrichelten Pfeile 10 schematisch dargestellt. Dieser in Gang gesetzte Volumenstrom 10 wird im Folgenden durch das Durchflussmessgerät 4 detektiert. Insbesondere nimmt das Durchflussmessgerät 4 kontinuierlich oder mit einer festgelegten Messfrequenz während des Vorgangs Messungen vor. Ein Mittel 5 zur Auswertung einer Messgröße des Durchflussmessgerätes 4 und zur Steuerung eines Greifmechanismus 8 der Greifervorrichtung 20 wertet den gemessenen Volumenstrom 10 aus und detektiert insbesondere, ob ein Schwellwert überschritten wird. Dieser Schwellwert kann eingestellt werden und ist festlegbar. Er ist insbesondere für verschiedene Arten von Lebensmittelriegeln 2 anpassbar/wählbar/optimierbar. Stellt das Mittel 5 zur Auswertung einer Messgröße des Durchflussmessgerätes 4 und zur Steuerung eines Greifmechanismus 8 der Greifervorrichtung 20 eine Überschreitung des Schwellwertes durch die Messgröße des Durchflussmessgerätes 4 fest, wird die Relativbewegung zwischen dem Lebensmittelriegel 2 und der Greifervorrichtung 20 gestoppt oder kontrolliert über eine einstellbare Zeit und / oder einem Einstellbaren Weg fortgeführt. (insbesondere unter Zuhilfenahme oder durch das Mittel 5). Der Lebensmittelriegel 2 und der Greifervorrichtung 20 werden also nicht, oder kontrolliert einstellbar weiter aufeinander zubewegt. Des Weiteren initiiert das Mittel 5 zur Auswertung einer Messgröße des Durchflussmessgerätes 4 und zur Steuerung eines Greifmechanismus 8, bei Überschreitung des Schwellwertes und / oder abschließen der definierten Nachlaufbewegung, einen Greifvorgang. Bei diesem Greifvorgang wird der Greifmechanismus 8 der Greifervorrichtung 20 aktiviert und der Lebensmittelriegel 2 somit gegriffen und festgestellt bzw. fixiert. Der Greifmechanismus 8 kann beispielsweise Klemmen, Greifer und/oder Mittel zum Eindringen in den Lebensmittelriegel 2 umfassen, welche beim Greifvorgang in Lebensmittelriegel 2 eindringen oder an den Lebensmittelriegel 2 heranbewegt werden. Andere Greifmechanismen 8 allerdings ebenso möglich. Beispielsweise ist es möglich, dass der Greifmechanismus 8 als pneumatischer Greifmechanismus 8 vorgesehen ist und der Lebensmittelrigel 2 durch die Erzeugung eines Unterdrucks fixierbar ist. Nachdem der Lebensmittelriegel 2 gegriffen bzw. fixiert ist, kann der eigentliche Schneidevorgang des Lebensmittelriegels 2 beginnen. Erfindungsgemäß ist es in vorteilhafter Weise möglich, dass durch die Produkterkennung 1 unter Zuhilfenahme eines Durchflussmessgeräts 4 (bzw. Volumenstrommessgeräts) Lebensmittelriegel 2 bei vergleichsweise sehr geringer Kraft (die durch den Ausstoßer 3 auf sie einwirkt) erkannt werden können. Dies führt insbesondere dazu, dass das Aufschneideverfahren schneller vollzogen werden kann und dass selbst weiche Lebensmittelriegel 2 ohne Beschädigungen oder Verrutschen zuverlässig erkannt werden können.

Es ist denkbar, dass mehrere Greifervorrichtungen 20 oder Greifermechanismen 8 zum Greifen eines Lebensmittelriegels 2 vorhanden sind. Es ist ebenso denkbar, dass mehrere Greifervorrichtungen 20 in einer Aufschneidevorrichtung vorhanden sind und mehrere Lebensmittelriegel 2 (gleichzeitig oder nacheinander) detektierbar und fixierbar sind. Diesbezüglich ist es möglich, dass eine Aufschneidevorrichtung mehrere Spuren mit mehreren Greifervorrichtungen 20 umfasst.

### Bezugszeichenliste

- 1: Produkterkennungsvorrichtung
- 2: Lebensmittelriegel
- 3: Ausstoßer
- 4: Durchflussmessgerät
- 5: Mittel
- 6: Volumen
- 7: Zuleitung
- 8: Greifmechanismus
- 9: Führkomponente
- 10: Volumenstrom
- 20: Greifervorrichtung

## Patentansprüche

1. Greifervorrichtung (20) zum Greifen von aufzuschneidenden Lebensmittelriegeln (2), wobei die Greifervorrichtung (20) eine Produkterkennungsvorrichtung (1) umfasst, wobei die Produkterkennungsvorrichtung (1) mindestens einen Ausstoßer (3) aufweist, **dadurch gekennzeichnet, dass** die Produkterkennungsvorrichtung (1) ein mit dem Ausstoßer (3) in Wirkverbindung stehendes Durchflussmessgerät (4) umfasst, wobei das Durchflussmessgerät (4) dazu ausgebildet ist, einen durch eine Bewegung des Ausstoßers (3) verursachten Volumenstrom (10) zu detektieren, wobei mithilfe des detektierten Volumenstroms (10) eine Bewegung des Ausstoßers (3) messbar ist, wobei die Bewegung des Ausstoßers (3) durch den Kontakt mit einem Lebensmittelriegel (2) bedingt wird, wobei der Ausstoßer (3) derart ausgebildet ist, dass der Ausstoßer (3), im Falle des Kontakts mit dem Lebensmittelriegel (2), ein Volumen (6) verkleinert, wobei die Verkleinerung des Volumens (6) zumindest teilweise den Volumenstrom (10) bedingt.

2. Greifervorrichtung (20) nach Anspruch 1, wobei das Durchflussmessgerät (4) dazu ausgebildet ist, einen durch eine Bewegung des Ausstoßers (3), relativ zu einer Führkomponente (9) der Greifervorrichtung (20) verursachten Volumenstrom (10) zu detektieren.

3. Greifervorrichtung (20) nach einem der vorhergehenden Ansprüche, wobei der Ausstoßer (3) Teil der Greifervorrichtung (20), insbesondere Teil eines Greifmechanismus (8) der Greifervorrichtung (20), ist.

4. Greifervorrichtung (20) nach einem der vorhergehenden Ansprüche, wobei ein Mittel (5) zur Auswertung einer Messgröße des Durchflussmessgerätes (4) und zur Steuerung eines Greifmechanismus (8) der Greifervorrichtung (20) vorgesehen ist.

5. Greifervorrichtung (20) nach Anspruch 4, wobei - unter Zuhilfenahme des Mittels (5) - der Greifmechanismus (8) der Greifervorrichtung (20) zum Greifen des Lebensmittelriegels (2) ausgebildet ist, insbesondere bei Überschreitung eines festlegbaren Schwellwertes der Messgröße.

6. Greifervorrichtung (20) nach einem der vorhergehenden Ansprüche, wobei das Durchflussmessgerät (4) zumindest teilweise an und/oder in einer Zuleitung (7) des Volumens (6) angeordnet ist.

7. Aufschneidevorrichtung für Lebensmittelriegel (2), wobei die Aufschneidevorrichtung mindestens eine Produktzuführung zum Zuführen der Lebensmittelriegel (2) und eine Greifervorrichtung (20) gemäß einem der Ansprüche 1 bis 6 umfasst.

8. Verfahren zum Greifen eines aufzuschneidenden Lebensmittelriegels (2) mittels einer Greifervorrichtung (20) nach einem der Ansprüche 1 bis 6 wobei die Greifervorrichtung (20) die Produkterkennungsvorrichtung (1) umfasst, wobei die Produkterkennungsvorrichtung (1) mindestens den Ausstoßer (3) aufweist, **dadurch gekennzeichnet, dass** die Produkterkennungsvorrichtung (1) das mit dem Ausstoßer (3) in Wirkverbindung stehendes Durchflussmessgerät (4) umfasst.

9. Verfahren zum Greifen eines aufzuschneidenden Lebensmittelriegels (2) nach Anspruch 8, wobei mithilfe des Durchflussmessgerätes (4) ein durch eine Bewegung des Ausstoßers (3), insbesondere relativ zu einer Führkomponente (9) der Greifervorrichtung (20), verursachter Volumenstrom (10) detektiert wird.

10. Verfahren zum Greifen eines aufzuschneidenden Lebensmittelriegels (2) nach einem der Ansprüche 8 oder 9, wobei ein Mittel (5) zur Auswertung einer Messgröße des Durchflussmessgerätes (4) und zur Steuerung eines Greifmechanismus (8) der Greifervorrichtung (20) vorgesehen ist, wobei die Greifervorrichtung (20) zumindest teilweise eine Relativbewegung in Richtung des Lebensmittelriegels (2) vollzieht, insbesondere unter Zuhilfenahme eines Mittels zum Antrieb, wobei die Relativbewegung in Folge einer Detektion einer Überschreitung eines festlegbaren Schwellwertes durch die Messgröße gestoppt wird, oder kontrolliert über einstellbare Parameter, beispielsweise Zeit oder Wegstrecke weitergeführt wird.

11. Verfahren zum Greifen eines aufzuschneidenden Lebensmittelriegels (2) nach Anspruch 10, wobei der Greifmechanismus (8) der Greifervorrichtung (20) den Lebensmittelriegel (2) in Folge der Detektion der Überschreitung des festlegbaren Schwellwertes und Ablaufen des dadurch einstellbaren Nachlaufweges durch die Messgröße greift.

## Claims

1. Gripper device (20) for gripping food bars (2) to be cut, wherein the gripper device (20) comprises a product detection device (1), wherein the product detection device (1) has at least one ejector (3), **characterized in that** the product detection device (1) comprises a flow meter (4) operatively connected to the ejector (3), wherein the flow meter (4) is designed to detect a volume flow (10) caused by a movement of the ejector (3), wherein a movement of the ejector (3) can be measured with the aid of the detected volume flow (10), wherein the movement of the ejector (3) is caused by contact with a food bar (2), wherein the ejector (3) is designed such that, in the event of contact with the food bar (2), the ejector (3) reduces a volume (6), wherein the reduction in volume (6) at least partially causes the volume flow (10).

2. Gripper device (20) according to claim 1, wherein the flow meter (4) is designed to detect a volume flow (10) caused by a movement of the ejector (3) relative to a guide component (9) of the gripper device (20).

3. Gripper device (20) according to one of the preceding claims, wherein the ejector (3) is part of the gripper device (20), in particular part of a gripping mechanism (8) of the gripper device (20).

4. Gripper device (20) according to one of the preceding claims, wherein a means (5) is provided for evaluating a measured variable of the flow meter (4) and for controlling a gripping mechanism (8) of the gripper device (20).

5. Gripper device (20) according to claim 4, wherein - with the aid of the means (5) - the gripping mechanism (8) of the gripper device (20) is designed to grip the food bar (2), in particular when a definable threshold value of the measured variable is exceeded.

6. Gripper device (20) according to one of the preceding claims, wherein the flow meter (4) is arranged at least partially on and/or in a supply line (7) of the volume (6).

7. Cutting device for food bars (2), wherein the cutting device comprises at least one product feed for feeding the food bars (2) and a gripper device (20) according to one of claims 1 to 6.

8. Method for gripping a food bar (2) to be cut by means of a gripper device (20) according to one of claims 1 to 6, wherein the gripper device (20) comprises the product recognition device (1), wherein the product recognition device (1) has at least the ejector (3), **characterized in that** the product recognition device (1) comprises the flow meter (4) operatively connected to the ejector (3).

9. Method for gripping a food bar (2) to be cut according to claim 8, wherein the flow meter (4) is used to detect a volume flow (10) caused by a movement of the ejector (3), in particular relative to a guide component (9) of the gripper device (20).

10. Method for gripping a food bar (2) to be cut according to one of claims 8 or 9, wherein a means (5) for evaluating a measured variable of the flow meter (4) and for controlling a gripping mechanism (8) of the gripper device (20) is provided, wherein the gripper device (20) performs at least a partial relative movement in the direction of the food bar (2), in particular with the aid of a means for driving, wherein the relative movement is stopped as a result of detection of an exceedance of a definable threshold value by the measured variable, or is continued in a controlled manner via adjustable parameters, for example time or distance.

11. Method for gripping a food bar (2) to be cut, according to claim 10, wherein the gripping mechanism (8) of the gripper device (20) grips the food bar (2) as a result of the detection of the exceeding of the definable threshold value and the expiry of the thereby adjustable follow-up distance by the measured variable.

## Revendications

1. Dispositif de préhension (20) pour saisir des barres alimentaires (2) à découper, le dispositif de préhension (20) comprenant un dispositif de reconnaissance de produit (1), le dispositif de reconnaissance de produit (1) comportant au moins un éjecteur (3), **caractérisé en ce que** le dispositif de reconnaissance de produit (1) comprend un débitmètre (4) en liaison active avec l'éjecteur (3), le débitmètre (4) étant conçu pour détecter un débit volumique (10) provoqué par un mouvement de l'éjecteur (3), le mouvement de l'éjecteur (3) pouvant être mesuré à l'aide du débit volumique détecté (10), le mouvement de l'éjecteur (3) étant provoqué par le contact avec une barre alimentaire (2), l'éjecteur (3) étant conçu de telle sorte que l'éjecteur (3), en cas de contact avec la barre alimentaire (2), réduise un volume (6), la réduction du volume (6) provoquant au moins en partie le débit volumique (10).

2. Dispositif de préhension (20) selon la revendication 1, dans lequel le débitmètre (4) est conçu pour détecter un débit volumique (10) provoqué par un mouvement de l'éjecteur (3) par rapport à un composant de guidage (9) du dispositif de préhension (20).

3. Dispositif de préhension (20) selon l'une des revendications précédentes, l'éjecteur (3) faisant partie du dispositif de préhension (20), en particulier d'un mécanisme de préhension (8) du dispositif de préhension (20).

4. Dispositif de préhension (20) selon l'une des revendications précédentes, dans lequel un moyen (5) est prévu pour évaluer une grandeur de mesure du débitmètre (4) et pour commander un mécanisme de préhension (8) du dispositif de préhension (20).

5. Dispositif de préhension (20) selon la revendication 4, dans lequel, à l'aide du moyen (5), le mécanisme de préhension (8) du dispositif de préhension (20) est conçu pour saisir la barre alimentaire (2), en particulier lorsqu'une valeur seuil définissable de la grandeur mesurée est dépassée.

6. Dispositif de préhension (20) selon l'une des revendications précédentes, dans lequel le débitmètre (4) est disposé au moins en partie sur et/ou dans une conduite d'alimentation (7) du volume (6).

7. Dispositif de découpe pour barres alimentaires (2), le dispositif de découpe comprenant au moins un dispositif d'alimentation en produits pour alimenter les barres alimentaires (2) et un dispositif de préhension (20) selon l'une des revendications 1 à 6.

8. Procédé pour saisir une barre alimentaire (2) à découper à l'aide d'un dispositif de préhension (20) selon l'une des revendications 1 à 6, le dispositif de préhension (20) comprenant le dispositif de reconnaissance de produit (1), le dispositif de reconnaissance de produit (1) comportant au moins l'éjecteur (3), **caractérisé en ce que** le dispositif de reconnaissance de produit (1) comprend le débitmètre (4) en liaison active avec l'éjecteur (3).

9. Procédé pour saisir une barre alimentaire (2) à découper selon la revendication 8, dans lequel un débit volumique (10) provoqué par un mouvement de l'éjecteur (3), en particulier par rapport à un composant de guidage (9) du dispositif de préhension (20), est détecté à l'aide du débitmètre (4).

10. Procédé pour saisir une barre alimentaire (2) à découper selon l'une des revendications 8 ou 9, dans lequel un moyen (5) est prévu pour évaluer une grandeur de mesure du débitmètre (4) et pour commander un mécanisme de préhension (8) du dispositif de préhension (20), le dispositif de préhension (20) effectuant au moins en partie un mouvement relatif dans la direction de la barre alimentaire (2), en particulier à l'aide d'un moyen d'entraînement, le mouvement relatif étant arrêté à la suite d'une détection d'un dépassement d'une valeur seuil pouvant être définie par la grandeur mesurée, ou étant poursuivi de manière contrôlée via des paramètres réglables, par exemple le temps ou la distance parcourue.

11. Procédé pour saisir une barre alimentaire (2) à découper selon la revendication 10, le mécanisme de préhension (8) du dispositif de préhension (20) saisissant la barre alimentaire (2) à la suite de la détection du dépassement de la valeur seuil pouvant être définie et de l'écoulement de la course d'arrêt réglable par la grandeur de mesure.
